# EUROPÄISCHE PATENTSCHRIFT

(11) **EP 1 306 329 B1**
(45) Veröffentlichungstag und Bekanntmachung des Hinweises auf die Patenterteilung: **12.04.2006**
(21) Anmeldenummer: 02019875.0
(22) Anmeldetag: 10.09.2002
(51) Int. Cl.: B65H 5/30, B65H 35/00

(54) **Vorrichtung und Verfahren zum Registerstanzen**
Device and method for punching indexing tabs
Dispositif et procédé pour estamper un index

(30) Priorität: 09.10.2001 DE 10149781
(43) Veröffentlichungstag der Anmeldung: 02.05.2003
(73) Patentinhaber: Heidelberger Druckmaschinen Aktiengesellschaft, 69115 Heidelberg (DE)
(72) Erfinder: Richter, Lutz, 04435 Schkeuditz (DE)
(74) Vertreter: Fey, Hans-Jürgen

(56) Entgegenhaltungen:
- EP-A- 1 074 496
- DE-A- 2 942 243
- DE-A1- 19 900 149
- GB-A- 2 111 026
- US-A- 2 390 901
- US-A- 4 466 603
- US-A- 5 492 315

## Beschreibung

Die Erfindung betrifft einen Anleger zum Zuführen flächiger Produkte, insbesondere Papierbogen oder Signaturen zu einer Fördereinrichtung mit einem Magazin zum Speichern der flächigen Produkte und einer Vereinzelungseinrichtung zum Vereinzeln der flächigen Produkte aus dem Magazin.

Sammelhefter sind papierverarbeitende Maschinen, die aus einer Mehrzahl von gefalzten Bögen ein Produkt herstellen, wobei die einzelnen gefalzten Bögen so mit einander verbunden werden, dass ein Endprodukt entsteht. Bei den so hergestellten Endprodukten handelt es sich beispielsweise um mehrseitige Magazine, Broschüren oder ähnliches. Derartige Sammelhefter weisen üblicherweise mehrere Anleger auf, die die einzelnen Falzbögen einer Sammelkette zuführen, auf der die unterschiedlichen Falzbögen so in Gruppen gesammelt werden, dass das gewünschte Endprodukt entsteht. Die auf der Sammelkette hängenden Gruppen von Falzbögen werden üblicherweise einer Heftstation, die einen oder mehrere Heftköpfe aufweist, zugeführt. In der Heftstation werden die Falzprodukte an ihren Rücken mit Drahtheftklammern verbunden. Nach dem Heften werden die so miteinander verbundenen Gruppen von Falzbögen einem Trimmer zugeführt, der für den Randschnitt der gehefteten Erzeugnisse sorgt und diese dann anschließend einer Auslage zuführt.

Bei vielen Endprodukten, wie beispielsweise Taschenkalendern, Adressverzeichnissen, Prospekten, Wochen- oder Monatsmagazinen und hier insbesondere beispielsweise Programmzeitschriften, ist es wünschenswert und zum Teil bereits auch üblich, diese Produkte mit sogenannten Aufschlagregistem zu versehen. Die Aufschlagregister ermöglichen es, die Endprodukte schnell an einer bestimmten Seitenposition zu öffnen. Die Herstellung derartiger Aufschlagregister ist jedoch sehr aufwendig, wobei im Wesentlichen drei unterschiedliche Möglichkeiten bestehen, die Register in die Endprodukte einzubringen. Bei einem ersten Verfahren werden die Aufschlagregister in ein fertig gebundenes Produkt eingebracht. Ein derartiges Verfahren ist beispielsweise aus der Druckprodukt eingebracht. Ein derartiges Verfahren ist beispielsweise aus der US 2,620,874 bekannt, wobei dieses Verfahren jedoch besonders aufwendig ist, da hierbei in einem separaten Arbeitsgang jedes einzelne Produkt, das heißt also beispielsweise jeder einzelne Taschenkalender, Adressverzeichnis oder Ähnliches an der gewünschten Seitenposition geöffnet und das Aufschlagregister eingestanzt werden muss.

Ein weiteres Verfahren ist beispielsweise aus der DE 21 20 168 bekannt. Dabei wird das Aufschlagregister durch sogenannte Registerstanzen erzeugt, das als kontinuierlicher Vorgang bereits auf einer ungeschnittenen Papierbahn durchgeführt wird, wobei das Stanzen in den Ablauf der Herstellung des Produktes eingefügt wird. Dabei ist es erforderlich, dass die zum Stanzen verwendete Vorrichtung nach Länge und Lage genau positioniert wird, um einwandfreie Register zu erhalten. Dieses Verfahren schränkt allerdings die Variabilität und die Seitenzahl ein und verlangt darüber hinaus, dass das Produkt vollständig hintereinander auf die Bahn gedruckt wird.

In einem weiteren Verfahren, das beispielsweise aus der EP 1 074 496 A1 bekannt ist, wird das Einstanzen eines Aufschlagsregisters innerhalb des Sammelhefters durchgeführt. Dabei wird ein auf den Sammelhefter zugeführtes Falzprodukt an einem Bogenteil im Bereich der Sammelkette angehoben und in die Stanzeinheit geführt. Das Einbringen eines Aufschlagregisters gemäß dieser Vorrichtung macht es also erforderlich, dass nach jeder Bogenanlegestation eine spezielle Registerstanzeinheit mit zugehöriger Bogenöffnungseinrichtung vorhanden ist. Dies verursacht zum Einen erhebliche Kosten und verlängert zu Anderen den Sammelhefter beträchtlich, was unmittelbar eine Vergrößerung der Störanfälligkeit der gesamten Sammelheftanlage zur Folge hat. Besonders problematisch ist an dieser Ausführungsform, dass das Registerstanzen an beiden Randkanten eines Bogens, welcher nur lose auf der Sammelkette liegt, nur dann erfolgen kann, wenn beide Seiten angehoben werden und die Stanzung parallel erfolgt.

Ein Anleger mit einer Einrichtung zur Erzeugung einer Registers ist auch aus der US 4 466 603 A bekannt.

Aufgabe der Erfindung ist es daher, eine Vorrichtung zum Registerstanzen vorzuschlagen, die einen zuverlässigen Arbeitsprozess im Sammelhefter ermöglicht, wobei gleichzeitig gewährleistet ist, dass die Produkte kostengünstig hergestellt werden können.

Erfindungsgemäß wird diese Aufgabe durch einen Anleger mit den Merkmalen gemäß Anspruch 1 gelöst.

Erfindungsgemäß wird also bereits der Anleger zum Zuführen flächiger Produkte, insbesondere zum Zuführen von Papierbogen oder Signaturen mit einer Einrichtung zur Erzeugung eines Registers in den Endprodukten versehen. Für jeden einzelnen Anleger lassen sich die Registerschneide- bzw. Registerstanzeinrichtungen so vorsehen, dass das zugeführte flächige Produkt zum Einbringen des Registers nicht aufgeklappt werden muss. Die Einstellung der Größe des zu stanzenden Registers erfolgt unmittelbar an jedem Anleger und ist für alle von diesem Anleger transportierten flächigen Produkte gleich. Dies hat insbesondere zum Vorteil, dass auch auf beiden Seiten der flächigen Produkte unterschiedliche Registergrößen in einfacher Weise vorgesehen werden können.

Wird als Anleger ein sogenannter Umschlagfalzanleger verwendet, so kann die erfindungsgemäße Registerstanzeinrichtung in besonders vorteilhafter Weise verwirklicht werden. Denn bei diesem Anlegertyp wird das vorgesehene Magazin typischerweise mit nicht gefalzten Papierbögen bestückt. Diese nicht gefalzten Papierbögen liegen flach im Magazin und werden nach dem Vereinzeln einer Registerstanz- bzw. Schneideinrichtung zugeführt, die das erforderliche Seitenregister in das Produkt einbringt, insbesondere einschneidet. Gleichzeitig ist es möglich, in dem Produkt eine Falzkante dadurch vorzusehen, dass eine Rilleinrichtung, beispielsweise eine Rillscheibe, vorgesehen wird, die das Produkt an der gewünschten Stelle falzt. Das so gefalzte flächige Produkt kann dann der Papiertransporteinrichtung, beispielsweise der Sammelhefterkette, zugeführt werden und dabei den bereits auf der Sammelkette liegenden zuvor gegebenenfalls mit einer Registerstanzung versehenen Produkten hinzugefügt werden. Auf einem solchen Umschlagfalzanleger können jedoch auch vorgefalzte Signaturen einem Sammelhefter zugeführt werden, was die Einsatzmöglichkeiten noch vergrößert. Durch den weiteren Transport auf der Sammelkette lässt sich so in einfacher Weise ein Endprodukt mit einer Registerstanzung herstellen.

Weitere Vorteile und vorteilhafte Weiterbildungen der Erfindung sind Gegenstand der nachfolgenden Figuren sowie deren Beschreibungsteile, bei deren Darstellung zu Gunsten der Übersichtlichkeit auf eine maßstabsgetreue Wiedergabe verzichtet wurde.

Es zeigen im Einzelnen:
- Figur 1: eine schematisierte Seitenansicht eines Anlegers mit einer Einrichtung zum Erzeugen eines Registers,
- Figur 2: eine schematisierte Seitenansicht einer Sammelkette mit mehreren Anlegern zum Erzeugen eines Registers.

In Figur 1 ist ein erfindungsgemäßer Umschlagfalzanleger 10 mit einer Einrichtung zum Erzeugen eines Registers schematisch dargestellt. Dieser Anleger weist ein Magazin 16 auf, in welchem flächige Produkte 18, insbesondere Papierbogen, Planabogen, Falzbogen oder Signaturen, gespeichert, das heißt also bevorratet sind. Mit Hilfe einer Vereinzelungseinrichtung, die im vorliegenden Fall eine Saugstange 20 und eine Vereinzelungstrommel 22 umfasst, wird das unterste der flächigen Produkte 18 einem Greifer 24 zugeführt, der mit der Vereinzelungstrommel 22 gekoppelt ist. Damit zieht die Vereinzelungstrommel 22 mit dem Greifer 24 das vereinzelte flächige Produkt 18 vom Stapel und führt es entlang der Pfeilrichtung A auf der Oberfläche der Vereinzelungstrommel 22.

Seitlich zur Vereinzelungstrommel 22 ist wenigstens einseitig, bevorzugt jedoch beidseitig, eine Schneidscheibe 14 angeordnet. Die Schneidscheibe 14 ist entlang der Zylinderachse 26 positionierbar, sodass sie in unterschiedlichen Abständen relativ zur Vereinzelungstrommel 22 angebracht werden kann. Damit ist gewährleistet, dass die Breite des Randbeschnittes einstellbar ist. Weiterhin ist für jede Schneidscheibe 14 eine

Messerscheibe 12 vorgesehen, wobei die Messerscheibe 12 und die Schneidescheibe 14 eine Schneideeinrichtung bilden. Zum Einbringen eines Registerschnittes, d.h. also eines Rand beschnitts, im eines der flächigen Produkte 18 ist auf der Messerscheibe 12 ein Messer 13 angeordnet. Zwischen den Schneidescheiben 14 und der Messerscheibe 12 werden die flächigen Produkte 18 gefördert und gleichzeitig mit dem Auftreffen des Messers 13 auf das flächige Produkt 18 wird eine Registerschnitt im Randbereich des flächigen Produktes 18 vorgenommen. Neben dem Messer 13, das als umlaufendes Messer ausgebildet ist, verfügt die Messerscheibe 12 weiterhin über eine achsenparallel zur Drehachse der Schneidescheibe 14 gerichtetes Vertikalmesser 15. Die Position des Vertikalmesser 15 bestimmt letztendlich die Länge des Randbeschnittes 32, der in das beschnittene flächige Produkt 18a eingebracht ist.

Die Länge des Randbeschnittes 32 lässt sich über eine radiale Verstellung der Messerscheibe 12 und der Position des Vertikalmessers 15 vornehmen.

Das beschnittene Produkt 18a wird anschließend einer Fördereinrichtung, insbesondere einem Sammelhefter, auf dem gefalzte Bogen hängend transportiert werden, zugeführt. Sofern als Anleger ein sogenannter Umschlagfalzanleger verwendet wird, ist weiterhin eine Vorrichtung vorgesehen, die den an sich flachen Bogen, den sogenannten Planobogen, beim Fördern falzt und als gefalztes Produkt auf die Fördereinrichtung 34 führt. Hierzu kann eine Rillscheibe 36 vorgesehen werden, die der Vereinzelungstrommel 22 zugeordnet ist. Die Rillscheibe 36 erzeugt in den flächigen Produkten eine Sollfalzlinie, entlang der die Falzung des Planobogens mit Hilfe der Falzeinrichtung 38 erfolgt. Weiterhin können Falzrollen 40 vorgesehen sein, zu denen das flächige Produkt mit Hilfe von Falzriemen 39, die in der Falzeinrichtung 38 angeordnet sind, transportiert werden. Die Falzrollen 40 falzen die Bogen in Laufrichtung und übergeben diese zum Beispiel über ein Auflageschwert 42 an die Fördereinrichtung 34. Sofern also eine Rillscheibe 36 vorgesehen ist, wird diese so positioniert, dass die Rillung entlang der Linie erfolgt, die später für den Falzbruch vorgesehen ist. Üblicherweise werden die Messerscheiben 12 und die Schneidescheiben 14 dabei so positioniert, dass sie jeweils auf gegenüber liegenden Seiten der Rilllinie liegen. Typischerweise haben sie einen gleichen Abstand zur Rilllinie, was letztendlich heißt, dass die Messerscheiben 12 und die Schneidscheiben 14 beidseitig in gleichem Abstand zur Rillscheibe 36 angeordnet sind.

Mit der erfindungsgemäßen Registerstandseinheit ist es nun möglich, innerhalb eines Falzanlegers eines Sammelhefters die Registerstanzung vorzunehmen. Somit sind keine zusätzlichen Aggregate und keine zusätzlichen Arbeitsgänge zum Registerstanzen erforderlich. Darüber hinaus kann der erfindungsgemäße Umschlagfalzanleger Platz sparend aufgestellt werden. Außerdem ist eine hohe Registerschneidgenauigkeit erreichbar, da der Bogen innerhalb des Anlegers fest eingespannt und geführt ist.

Durch die erfindungsgemäß vorgesehene Einstellbarkeit der Messerscheibe und der Schneidscheiben sowohl in ihrer Position entlang der Zylinderachse 26 wie auch durch radiale Verstellung der Messerscheiben 12 ist es möglich, an sich jede gewünschte Registerlänge 32 herzustellen. Außerdem können an beiden Seiten unterschiedliche Registerlängen und -breiten eingestellt werden. Auch das Registerbeschneiden lediglich einer Seite ist einfach möglich.

Die erfindungsgemäße Vorrichtung zum Registerstanzen weist darüber hinaus den Vorteil auf, dass eine unkomplizierte Entsorgung der Registerabschnitte erfolgen kann, da die Messerscheiben in Bogenumlaufrichtung rechts und links der Sammelkette liegen und so einfach abgesaugt werden können.

In Figur 2 ist in einer schematischen Seitenansicht gezeigt, dass die erfindungsgemäße Registerstanzeinheit auch mehrfach entlang einer Sammelkette 34 vorgesehen werden kann. Damit können auch Produkte 18a, 18b mit eingebrachten Registerrandbeschnitten 32 übereinander auf der Sammelkette 34 bequem gesammelt werden, sodass es damit möglich ist, die gewünschten, mit Register versehenen Falzbogen übereinander zu sammeln und im Anschluss an das Sammeln einem Bindeprozess, etwa einer Hefteinrichtung, zuzuführen. Somit lassen sich auf einfache Weise Druckprodukte herstellen, die zur leichteren Auffindbarkeit bestimmter Positionen oder Seiten im Druckprodukt mit einem Register versehen sind.

### Bezugszeichenliste

- 10: Anleger
- 12: Messerscheibe
- 13: Messer
- 14: Schneidscheiben
- 15: Vertikalmesser
- 16: Magazin
- 18: flächige Produkte
- 18a: beschnittenes flächiges Produkt
- 20: Saugstange
- 22: Vereinzelungstrommel
- 24: Greifer
- 26: Zylinderachse
- 30: Schneideeinrichtung
- 32: Registerschnitt
- 34: Fördereinrichtung
- 36: Rillscheibe
- 38: Falzeinrichtung
- 39: Falzriemen
- 40: Falzrollen
- 42: Auflageschwert

- A: Drehrichtung

## Patentansprüche

1. Anleger (10) zum Zuführen einzelner flächiger Produkte (18), insbesondere von Papierbogen oder Signaturen, zu einer Fördereinrichtung (34) mit einem Magazin (16) zum Speichern der Produkte (18) und einer Vereinzelungseinrichtung (20, 22) zum Vereinzeln der Produkte (18) aus dem Magazin (16),
**dadurch gekennzeichnet,**
**dass** der Anleger (10) eine Einrichtung zur Erzeugung eines Registers jeweils in diesen einzelnen flächigen Produkten (18) aufweist.

2. Anleger nach Anspruch 1,
**dadurch gekennzeichnet,**
**dass** die Vereinzelungseinrichtung eine Vereinzelungstrommel (22) aufweist, deren Randbereichen eine entlang der Zylinderachse (26) positionierbare Schneideeinrichtung (14) zugeordnet ist.

3. Anleger nach Anspruch 2,
**dadurch gekennzeichnet,**
**dass** der Vereinzelungstrommel (22) eine Rillscheibe (36) zugeordnet ist, wobei jeweils beidseitig zur Rillscheibe (36) Schneidscheiben (14) angeordnet sind.

4. Anleger nach einem der Ansprüche 1 bis 3,
**dadurch gekennzeichnet,**
**dass** die Schneideeinrichtung Schneidscheiben (14) und Messerscheiben (12) aufweisen.

5. Anleger nach Anspruch 4,
**dadurch gekennzeichnet,**
**dass** die Rillscheibe (36) in Papierlaufrichtung nach den esserscheiben (12) angeordnet ist.

6. Anleger (10) nach einem der Ansprüche 1 bis 5,
**dadurch gekennzeichnet,**
**dass** der Anleger als Umschlagfalzanleger ausgeführt ist.

7. Sammelhefter mit einer Fördereinrichtung (34) und einer Mehrzahl von Anlegern (10), wobei mindestens ein Anleger gemäß Anspruch 1 ausgebildet ist und wobei die Fördereinrichtung eine Sammelkette (34) ist.

8. Sammelhefter nach Anspruch 7,
**dadurch gekennzeichnet,**
**dass** die Vereinzelungseinrichtung (20, 22) eine Vereinzelungstrommel (22) aufweist, die relativ zu ihren beiden Randbereichen eine entlang einer Achse (26) der Vereinzelungstrommel (22) positionierbar angeordnete Schneideeinrichtung (14) aufweist.

9. Sammelhefter nach einem der Ansprüche 7 oder 8,
**dadurch gekennzeichnet,**
**dass** dem wenigstens einem Anleger (10) weiterhin eine Einrichtung zum Erzeugen einer Rille, insbesondere eine Rillscheibe (36), zugeordnet ist.

## Claims

1. Feeder (10) for feeding individual flat products (18), in particular paper sheets or signatures, to a conveyor device (34), the feeder including a magazine (16) for storing the products (18) and a separating device (20, 22) for separating the products (18) from the magazine (16),
**characterized in**
**that** the feeder (10) includes a device for producing an index in each one of the individual flat products (18).

2. Feeder according to claim 1,
**characterized in**
**that** the separating device includes a separating drum (22), the marginal areas of which are assigned a cutting device (14) that is positionable along the cylinder axis (26).

3. Feeder according to claim 2,
**characterized in**
**that** the separating drum (22) is assigned a creasing disk (36), with cutting disks (14) being arranged on both sides of the creasing disk (36).

4. Feeder according to one of claims 1 to 3,
**characterized in**
**that** the cutting device includes cutting disks (14) and knife disks (12).

5. Feeder according to claim 4,
**characterized in**
**that** the creasing disk (36) is arranged downstream of the knife disks (12) in the direction of travel of the paper.

6. Feeder (10) according to one of claims 1 to 4,
**characterized in**
**that** the feeder is designed as a cover fold feeder.

7. Saddle stitcher including a conveyor device (34) and a plurality of feeders (10), wherein at least one feeder is designed in accordance with claim 1 and the conveyor device is a saddle chain (34).

8. Saddle stitcher according to claim 7,
**characterized in**
**that** the separating device (20, 22) includes a separating drum (22) that includes a cutting device (14) arranged to be positionable along an axis (26) of the separating drum (22) relative to the two marginal regions of the separating drum (22).

9. Saddle stitcher according to one of claims 7 or 8,
**characterized in**
**that** the at least one feeder (10) is further assigned a device for producing a crease, in particular a creasing disk (36).

## Revendications

1. Ensemble margeur d'amenée (10) pour amener des produits plats (18) individuels, notamment des feuilles de papier ou des cahiers, à un dispositif de transport (34), l'ensemble comprenant un magasin (16) destiné au stockage des produits (18) et un dispositif séparateur (20, 22) pour séparer les produits (18) en provenance du magasin (16), **caractérisé en ce que** l'ensemble margeur d'amenée (10) comprend un dispositif pour produire un repère ou index respectivement sur chacun de ces produits plats (18) individuels.

2. Ensemble margeur d'amenée selon la revendication 1, **caractérisé en ce que** le dispositif séparateur comprend un tambour séparateur (22) aux zones de bordure duquel est associé un dispositif de découpe (14) pouvant être positionné le long de l'axe de cylindre (26).

3. Ensemble margeur d'amenée selon la revendication 2, **caractérisé en ce qu'**au tambour séparateur (22) est associé un disque à strier (36), des disques de découpe (14) étant disposés respectivement de part et d'autre du disque à strier (36).

4. Ensemble margeur d'amenée selon l'une des revendications 1 à 3, **caractérisé en ce que** le dispositif de découpe comprend des disques de découpe (14) et des disques à couteaux (12).

5. Ensemble margeur d'amenée selon la revendication 4, **caractérisé en ce que** le disque à strier (36) est disposé après les disques à couteaux (12) en se référant à la direction d'avance du papier.

6. Ensemble margeur d'amenée (10) selon l'une des revendications 1 à 5, **caractérisé en ce que** l'ensemble margeur d'amenée est réalisé en tant qu'ensemble margeur d'amenée à pli de brochure.

7. Encarteuse-piqueuse comprenant un dispositif de transport (34) et plusieurs ensembles margeurs d'amenée (10), au moins un ensemble margeur d'amenée étant réalisé selon la revendication 1 et le dispositif de transport étant une chaîne de regroupement ou d'assemblage (34).

8. Encarteuse-piqueuse selon la revendication 7, **caractérisée en ce que** le dispositif séparateur (20, 22) comprend un tambour séparateur (22) qui présente, relativement à ses deux zones de bordure, un dispositif de découpe (14) agencé de manière à pouvoir être positionné le long d'un axe (26) du tambour séparateur (22).

9. Encarteuse-piqueuse selon l'une des revendications 7 ou 8, **caractérisée en ce qu'**audit au moins un ensemble margeur d'amenée (10) est par ailleurs associé un dispositif pour produire une strie, notamment un disque à strier (36).
